# EUROPÄISCHE PATENTSCHRIFT

(11) **EP 0 020 887 B1**
(45) Veröffentlichungstag und Bekanntmachung des Hinweises auf die Patenterteilung: **06.06.1984**
(21) Anmeldenummer: 80101798.9
(22) Anmeldetag: 03.04.1980
(51) Int. Cl.: C25B 1/46, C25B 9/00, C25B 11/00

(54) **Elektrolyseapparat zur Herstellung von Chlor aus wässerigen Alkalichloridlösungen**
Electrolytic apparatus for the production of chlorine from aqueous alkali halogenide solutions
Appareil d'électrolyse pour la production de chlore à partir de solutions aqueuses d'halogénures de métaux alcalins

(30) Priorität: 12.04.1979 DE 2914869
(43) Veröffentlichungstag der Anmeldung: 07.01.1981
(73) Patentinhaber: HOECHST AKTIENGESELLSCHAFT, 65926 Frankfurt am Main (DE)
(72) Erfinder: Bender, Werner, D-6238 Hofheim am Taunus (DE); Bergner, Dieter, Dr., D-6233 Kelkheim (Taunus) (DE); Hannesen, Kurt, D-6233 Kelkheim (Taunus) (DE); Müller, Wolfgang, D-6232 Bad Soden am Taunus (DE); Schulte, Wilfried, D-6238 Hofheim am Taunus (DE)

## Beschreibung

Gegenstand der Erfindung ist ein Elektrolyseapparat zur Herstellung von Chlor aus wäßriger Alkalichloridlösung unter Druck, bei dem Anoden- und Kathodenraum durch eine Trennwand, z. B. ein Diaphragma oder eine lonenaustauschermembran, voneinander getrennt sind.

Nach der DE-A1-2538414 ist ein Elektrolyseapparat aus einzelnen Elektrolysezellen bekannt, bei dem die Zellen auch als einzelnes Element betriebsfähig sind. Die einzelne Elektrolysezelle dieses Elektrolyseapparates ist dadurch gekennzeichnet, daß das Gehäuse aus zwei Halbschalen besteht, die Elektroden über elektrisch leitende Bolzen mit den Halbschalen verbunden sind, wobei die Bolzen durch die Wandung der Halbschalen hindurchragen und auf ihrer hindurchragenden Stirnseite Stromzuführungen und Einrichtungen zum Zusammenpressen der Stromzuführungen, Halbschalen, Elektroden und Trennwand aufliegen und die Trennwand zwischen elektrisch isolierenden Distanzstücken, die in der Verlängerung der Bolzen auf der elektrisch aktiven Seite der Elektroden angeordnet sind und mittels Dichtelementen zwischen den Rändern der Halbschalen eingeklemmt ist.

Bei diesen Elektrolysezellen weisen die Gehäuse Durchbrüche auf, durch die die Stromzuführungen an die Elektroden geführt werden, was nachteilig ist, da an diesen Durchführungen Leckagen auftreten können, die nur durch Au- ßerbetriebnehmen des gesamten Elektrolyseapparates und Auswechseln des undichten Elementes zu beseitigen sind.
Elektrolyseprozesse unter Druck können nicht durchgeführt werden.

Die Aufgabe besteht demnach darin, einen Elektrolyseapparat zu schaffen, der die oben gezeigten Nachteile nicht aufweist. Darüber hinaus soll der Elektrolyseapparat aus Einzelzellen aufgebaut sein, dessen Einzelzellen für sich allein funktionsfähig sind. Im Reparaturfall sollen defekte Zellen in gefülltem Zustand leicht entfernt oder ausgetauscht werden können, ohne daß damit Demontage des gesamten Elektrolyseapparates erforderlich wird und der Betrieb langfristig unterbrochen wird. Ferner soll der Elektrolyseapparat druckfest für Drücke von mehr als 10 bar sein.

Die Aufgaben werden erfindungsgemäß durch einen Elektrolyseapparat zur Herstellung von Chlor aus wäßriger Alkalichloridlösung gelöst, der mindestens eine Elektrolysezelle aufweist, deren Anode und Kathode durch eine Trennwand voneinander getrennt, in einem Gehäuse aus zwei Halbschalen angeordnet sind, wobei das Gehäuse mit Einrichtungen zum Zuführen der Elektrolyseausgangsstoffe und zum Abführen der Elektrolyseprodukte versehen ist, und die Trennwand mittels Dichtelementen zwischen den Rändern der Halbschalen eingeklemmt und zwischen sich jeweils bis zu den Elektroden erstreckenden Kraftübertragungselementen aus elektrisch nicht leitendem Material gehalten ist, der dadurch gekennzeichnet ist, daß die Elektroden über Distanzstücke, die an Halbschalen mit im wesentlichen kreisförmigem Querschnitt befestigt sind und über ihre Ränder mit den Halbschalen mechanisch und elektrisch leitend verbunden sind, die Halbschalen benachbarter Zellen sich flach gegeneinander abstützen, und die endständigen Halbschalen des Elektrolyseapparates durch druckaufnehmende Organe unterstützt sind.

Als druckaufnehmende Organe können durch Zuganker verbundene und die endständigen Halbschalen abdeckende Platten angeordnet sein. Statt der Anker können die Platten auch mit Hydraulikeinrichtungen versehen sein. Die Kathoden können aus Eisen, Kobalt, Nickel oder Chrom oder einer ihrer Legierungen und die Anoden aus Titan, Niob oder Tantal oder einer Legierung dieser Metalle oder aus einem metall-oder oxydkeramischen Material bestehen. Darüber hinaus sind die Anoden mit einem elektrisch leitfähigen, elektrokatalytisch wirksamen Überzug versehen, der Metalle oder Verbindungen der Gruppe der Platinmetalle enthält. Durch die Form der Elektroden, die aus durchbrochenem Material die Lochbleche, Streckmetall, Flechtwerk oder Konstruktionen aus dünnen Rundstäben bestehen, und durch ihre Anordnung in der Elektrolysezelle, können die bei der Elektrolyse gebildeten Gase leicht in den Raum hinter den Elektroden eintreten. Durch diesen Gasabzug aus dem Elektrodenspalt erreicht man eine Verminderung des Gasblasenwiderstandes zwischen den Elektroden und damit eine Verminderung der Zellenspannung.

Die kathodenseitigen Halbschalen können aus Eisen oder Eisenlegierungen bestehen. Falls Kathoden und kathodenseitige Halbschalen miteinander verschweißt werden sollen, bestehen sie möglichst aus dem gleichen Material, vorzugsweise aus Stahl. Die anodenseitige Halbschale muß aus einem gegen Chlor, beständigen Material wie Titan, Niob oder Tantal, einer Legierung dieser Metalle, Hastelloy^{*} oder aus einem metall- oder oxydkeramischen Material bestehen. Falls Halbschale und Anode durch Verschweißen miteinander verbunden werden sollen, wählt man für beide Teile den gleichen Werkstoff, vorzugsweise Titan. Halbschale und Elektroden können aber auch durch Verschrauben fest miteinander verbunden werden. In diesem Fall können Halbschalen und Elektroden aus unterschiedlichen Werkstoffen bestehen.

Als Trennwand kommen die in der Alkalichloridelektrolyse üblichen Diaphragmen oder lonenaustauschermembranen in Betracht. lonenaustauschermembranen bestehen im wesentlichen aus einem Copolymerisat aus Tetrafluoräthylen und Perfluorvinylverbindungen wie
CF₂ = CF₂-0-CF₂-CF(CF₃)-O-CF₂-CF₂-S0₃H oder
CF₂ = CF₂-0-CF₂-CF(CF₃)-O-CF₂-CF₂-COOH.

Ebenso sind Membranen mit endständigen Sulfonamidgruppen (-S0₃NHR) als lonenaustauschergruppen in Gebrauch. Die Äquivalenzgewichte solcher Ionenaustauscher liegen zwischen 800 und 1600, vorzugsweise zwischen 1100 und 1500. Zur Erhöhung der mechanischen Festigkeit ist die lonenaustauschermembran meistens mit einem Stützgewebe aus Polytetrafluoräthylen verstärkt.

Diese lonenaustauschermembranen verhindern wie die Asbestdiaphragmen die Vermischung von Wasserstoff und Chlor, erlauben aber wegen ihrer selektiven Permeabilität den Durchgang von Alkalimetallionen in den Kathodenraum. Sie verhindern also weitgehend den Übergang von Halogenid in den Kathodenraum und den Durchtritt von Hydroxylionen in den Anodenraum. Dadurch erhält man eine praktisch salzfreie Lauge, wogegen aus dem Katholyten der Diaphragmazellen das Salz erst in einem aufwendigen Verfahren entfernt werden muß. Dazu kommt, daß im Gegensatz zu Asbestdiaphragmen die lonenaustauschermembranen dimensionsstabile Trennwände darstellen, die auch beständiger sind gegen die aggresiven Medien der Alkalichloridelektrolyse und daher eine höhere Lebensdauer besitzen als Asbestdiaphragmen.

Der Elektrolyseapparat kann aus einer Elektrolysezelle, aber auch aus einer Vielzahl von hintereinander geschalteter Zellen bestehen, wobei der elektrische Kontakt benachbarter Zellen jeweils direkt über die einander berührenden Halbschalen benachbarter Elektrolysezellen oder über die elektrisch leitenden Kraftübertragungselemente erfolgt.

Bei Vorliegen eines höheren Zellendruckes kann mit höherer Zellentemperatur gefahren werden, was vorteilhaft ist, weil bei höherer Temperatur der elektrische Widerstand der Elektrolyte auf der Anoden- wie auf der Kathodenseite absinkt. Bei höherem Druck werden außerdem die Gasvolumina entsprechend kleiner, so daß vergleichsweise ein größerer Stromleitungsquerschnitt zur Verfügung steht. Als Folge davon ist der Energieaufwand, bezogen auf die Tonne erzeugtes Chlor, geringer. Außerdem wird bei erhöhtem Druck trotz gleichzeitig erhöhter Temperatur weniger Wasser mit den erzeugten Gasen aus der Zelle herausgetragen, was die Trocknungskosten verringert. Wird der Druck hoch genug gewählt, mindestens etwa 8 bar, dann kann das erzeugte Chlor ohne Anwendung von Kälte und/oder Kompression verflüssigt werden. Weiterhin ist es möglich, den Anolyten, wenn ein ausreichendes Temperaturgefälle zur Verfügung steht, bei Atmosphärendruck zu entgasen. Nicht zuletzt ergeben sich bei der Nachbehandlung der Zellenprodukte bei höherem Druck kleinere Apparatedimensionen, und die Zellen können mit vergleichsweise höherer Belastung gefahren werden.

Der erfindungsgemäße Elektrolyseapparat wird anhand der Figuren in beispielsweiser Ausführung erläutert.

Fig. 1 zeigt eine Ansicht des Elektrolyseapparates teilweise geschnitten.
Fig. 2a zeigt eine Aufsicht auf die druckaufnehmenden Organe des Elektrolyseapparates.
Fig. 2b die Ansicht Ilb-Ilb der Fig. 2a.

Der Elektrolyseapparat weist mindestens eine Elektrolysezelle 4 auf. Jede einzelne Elektrolysezelle 4 besteht im wesentlichen aus den beiden Flanschteilen 1 und 2, zwischen denen die Membran 14 eingedichtet ist, und die mit den Schrauben 6 zusammengehalten werden. Die Flanschteile 1 und 2 sind gegeneinander elektrisch isoliert, z. B. mittels Isolierbüchsen 3. In die Flansche 1 und 2 sind die Halbschalen 9 und 11 eingeschoben, die die Flansche 1 und 2 von innen auskleiden und mit ihren Krempen über die Dichtflächen der Flansche 1 und 2 hinweggezogen sind. Die Dichtringe 13 und 15 sorgen für eine Abdichtung gegen die Membran 14. An den Halbschalen 9 und 11 sind die Anode 12 und die Kathode 16 befestigt. Die Böden der Halbschalen 9 und 11 benachbarter Zellen pressen sich unter dem Innendruck der Zellen aufeinander; sie können durch eine Folie 10 (Kunststoff oder Metall) voneinander getrennt sein. Umlaufende Sicken in den Halbschalen 9 und 11 bewirken ein membranartiges Verhalten (nicht dargestellt). Die Distanzstücke 17 und 18 (elektrisch leitende Bolzen), die der Stromzuführung und der Kraftübertragung dienen, besitzen an ihrer Stirnseite im Zelleninnern Kraftübertragungselemente 19 und 20, z. B. Scheiben aus isolierendem Material, zwischen denen die Membran 14 eingeklemmt ist. An den Distanzstücken 17 bzw. 18 sind die Anode 12 bzw. die Kathode 16 befestigt. Die Zuführung und Abführung des Anolyten und des Katholyten erfolgt über Leitungen 21, die radial durch die Flanschen 1 und 2 geführt sind.

Die endständigen Halbschalen des Elektrolyseapparates werden durch druckaufnehmende Organe abgestützt. Die Organe bestehen aus den beiden Platten 7 und den Zugankern 8. Statt der Zuganker können die beiden Platten 7 mit Hydraulikeinrichtungen verbunden sein (nicht dargestellt). Die nach außen zeigende Halbschale 9 bzw. 11 der jeweils letzten Zelle 4 wird gegen den Innendruck der Zelle durch die Platte 7 abgestützt, die gegebenenfalls mit einer Feder 22 in den Flansch 2 bzw. 1 einrastet. Die beiden Endplatten 7 werden über die Zuganker 8 zusammengezogen, so daß der Flüssigkeitsdruck auf die Halbschalen über die Zuganker kompensiert wird. Sie ruhen auf Fußelementen 5. In den Platten 7 sind Gewindebolzen 23 angeordnet, die beim Eindrehen Druck auf die Distanzstücke 17 und 18 ausüben. Die Gewindebolzen 23 sind mit den Stromzuführungen 24 mittels entsprechender Einrichtungen 25 verbunden. An diese Stromzuführungen 24 werden die Zuleitungskabel (nicht dargestellt) angeschlossen. Vor Inbetriebnahme des Elektrolyseapparates werden die einzelnen Elektrolysezellen 4 mit dem druckaufnehmenden Organ aufeinandergepreßt und dann die Gewindebolzen 23 angezogen, so daß die elektrischen Kontakte über die Distanzstücke 17 und 18 durch alle Zellen hindurch hergestellt sind. Die einzelnen Elektrolysezellen haben im wesentlichen kreisförmigen Querschnitt, d. h. der Querschnitt in der Elektrodenebene ist kreisförmig, ellipsenförmig, oval oder dergleichen.

## Patentansprüche

1. Elektrolyseapparat zur Herstellung von Chlor aus wäßrigen Alkalichloridlösungen, der mindestens eine Elektrolysezelle aufweist, deren Anode und Kathode durch eine Trennwand voneinander getrennt in einem Gehäuse aus zwei Halbschalen angeordnet sind, wobei das Gehäuse mit Einrichtungen zum Zuführen der Elektrolyseausgangsstoffe und zum Abführen der Elektrolyseprodukte versehen ist, und die Trennwand mittels Dichtelementen zwischen den Rändern der Halbschalen eingeklemmt und zwischen sich jeweils bis zu den Elektroden erstreckenden Kraft- übertragungselementen aus elektrisch nicht leitendem Material gehalten ist, dadurch gekennzeichnet, daß die Elektroden (12, 16) über Distanzstücke (17, 18), die an Halbschalen (9, 11) mit im wesentlichen kreisförmigem Querschnitt befestigt sind, und über ihre Ränder mit den Halbschalen mechanisch und elektrisch leitend verbunden sind, die Halbschalen (9, 11) benachbarter Zellen flach aneinander liegen und die endständigen Halbschalen des Elektrolyseapparates durch druckaufnehmende Organe abgestützt sind.

2. Elektrolyseapparat nach Anspruch 1, dadurch gekennzeichnet, daß als druckaufnehmendes Organ durch Zuganker (8) verbundene und die endständigen Halbschalen (9, 11) abdeckende Platten (7) angeordnet sind.

3. Elektrolyseapparat nach Anspruch 1, dadurch gekennzeichnet, daß als druckaufnehmendes Organ Platten (7), an denen Hydraulikeinrichtungen angeordnet sind, die endständigen Halbschalen abstützen.

4. Elektrolyseapparat nach den Ansprüchen 1 bis 3, dadurch gekennzeichnet, daß die Halbschalen der Anodenseiten aus einem gegen Chlor beständigen Material bestehen wie Titan, Niob, Tantal, einer Legierung dieser Metalle oder Hastelloy⁹.

5. Elektrolyseapparat nach den Ansprüchen 1 bis 3, dadurch gekennzeichnet, daß die Halbschalen der Kathodenseiten aus Eisen, Kobalt, Nickel, Chrom oder einer ihrer Legierungen bestehen.

6. Elektrolyseapparat nach den Ansprüchen 1 bis 5, dadurch gekennzeichnet, daß als Trennwände lonenaustauschermembranen verwendet werden.

7. Elektrolyseapparat nach den Ansprüchen 1 bis 3, dadurch gekennzeichnet, daß die Kathoden aus Eisen, Kobalt, Nickel oder Chrom oder einer ihrer Legierungen bestehen.

8. Elektrolyseapparat nach den Ansprüchen 1 bis 3, dadurch gekennzeichnet, daß die Anoden aus Titan, Niob, Tantal oder einer Legierung dieser Metalle oder aus einem metall- oder oxydkeramischen Material bestehen und mit einem elektrisch leitfähigen, elektrokatalytisch wirksamen Überzug versehen sind, der Metall oder Metallverbindungen der Platingruppe enthält.

## Claims

1. Electrolysis apparatus for the manufacture of chlorine from an aqueous alkali metal halide solution comprising at least one electrolytic cell the anode and cathode of which, separated by a separating wall, are arranged in a housing of two hemispherical shells; the housing being provided with equipment for the feed of the starting materials for electrolysis and the discharge of the electrolysis products, and the separating wall being clamped by means of sealing elements between the rims of the hemispherical shells and positioned between power transmission elements of non-conductive material extending each to the electrodes; wherein the electrodes (12, 16) are connected mechanically and electrically (conductively) with the hemispherical shells (9, 11) via the rims and via spacers (17, 18) fixed to the shells having a substantially circular cross-section; the hemispherical shells (9, 11) of adjacent cells support and contact each other flatwise, and the end positioned shells of the electrolysis apparatus are supported by pressure compensation elements.

2. Electrolysis apparatus as claimed in claim 1, wherein as pressure compensation element plates (7) linked by tie rods (8) and covering the end positioned hemispherical shells (9, 11) are arranged.

3. Electrolysis apparatus as claimed in claim 1, wherein as pressure compensation element plates (7) provided with hydraulic devices support the end positioned hemispherical shells.

4. Electrolysis apparatus as claimed in claims 1 to 3, wherein the hemispherical shells on the side of the anode are made from a metal resistant to chlorine such as titanium, niobium, tantalum, an alloy of these metals, or Hastelloy^{®}.

5. Electrolysis apparatus as claimed in claims 1 to 3, wherein the hemispherical shells on the side of the cathode are made from iron, cobalt, nikkel, chromium or one of their alloys.

6. Electrolysis apparatus as claimed in claims 1 to 5, wherein ion exchange membranes are used as separating walls.

7. Electrolysis apparatus as claimed in claims 1 to 3, wherein the cathodes are made from iron, cobalt, nickel or chromium or one of their alloys.

8. Electrolysis apparatus as claimed in claims 1 to 3, wherein the anodes are made from titanium, niobium, tantalum or an alloy of these metals, or of a metal-ceramic or oxide-ceramic material, and are coated with an electrically conductive, electrocatalytically active layer containing metals or compounds of the platinum metal group.

## Revendications

1. Appareil d'électrolyse pour la production de chlore à partir d'une solution aqueuse d'un chlorure de métal alcalin, comportant une ou plusieurs cellules d'électrolyse, dont l'anode et la cathode, qui sont séparées l'une de l'autre par une cloison, sont disposées dans un boîtier formé de deux demi-cuvettes, comportant des dispositifs pour l'arrivée de l'électrolyte et pour l'évacuation des produits de l'électrolyse, et la cloison est serrée par des éléments d'étanchéifi- cation entre les bords des demi-cuvettes et maintenue entre des éléments de transmission de force en une matière non conductrice qui s'étendent jusqu'aux électrodes, appareil caractérisé en ce que les électrodes (12, 16) sont reliées mécaniquement et électriquement par des pièces d'espacement (17, 18) qui sont fixées sur les demi-cuvettes (9, 11) à section circulaire, et par leurs bords aux demi-cuvettes, les demi-cuvettes (9, 11) de cellules voisines reposent à plat l'une contre l'autre, et les demi-cuvettes terminales de l'appareil sont soutenues par des organes absorbant la pression.

2. Appareil d'électrolyse selon la revendication 1, caractérisé en ce que, comme organes absorbant la pression, sont disposées des plaques (7) reliées par des tirants d'ancrage (8) et qui recouvrent les demi-cuvettes terminales (9, 11).

3. Appareil d'électrolyse selon la revendication 1, caractérisé en ce que, comme organes prenant la pression, les plaques (7), sur lesquelles sont placés des dispositifs hydrauliques, soutiennent les demi-cuvettes terminales.

4. Appareil d'électrolyse selon l'une quelconque des revendications 1 à 3, caractérisé en ce que les demi-cuvettes sont, du côté de l'anode, en une matière qui résiste au chlore, par exemple en titane, niobium, tantale ou un alliage de ces métaux, ou en Hastelloy^{*}.

5. Appareil d'électrolyse selon l'une quelconque des revendications 1 à 3, caractérisé en ce que du côté cathode, les demi-cuvettes sont en fer, en cobalt, en nickel, en chrome ou en un alliage de ces métaux.

6. Appareil d'électrolyse selon l'une quelconque des revendications 1 à 5, caractérisé en ce que les cloisons sont constituées par des membranes d'échange d'ions.

7. Appareil d'électrolyse selon l'une quelconque des revendications 1 à 3, caractérisé en ce que les cathodes sont en fer, en cobalt, en nickel ou en chrome ou en un alliage de ces métaux.

8. Appareil d'électrolyse selon l'une quelconque des revendications 1 à 3, caractérisé en ce que les anodes sont en titane, niobium, tantale ou un alliage de ces métaux ou en une matière métal-céramique ou oxyde-céramique, et eIIes sont revêtues d'un produit conducteur électroca- talytique contenant des métaux de la famille du platine ou des composés de ces métaux.
